# EUROPÄISCHE PATENTSCHRIFT

(11) **EP 0 303 042 B1**
(45) Veröffentlichungstag und Bekanntmachung des Hinweises auf die Patenterteilung: **26.02.1992**
(21) Anmeldenummer: 88110541.5
(22) Anmeldetag: 01.07.1988
(51) Int. Cl.: A47L 15/44, B08B 3/08

(54) **Zentrale Dosierstation zur Versorgung mehrerer Reinigungsanlagen mit Reinigungsmitteln**
Central dosing station to cater for several cleaning installations, using cleaning agents
Station de dosage central pour la fourniture de plusieurs installations de nettoyage en agents de nettoyage

(30) Priorität: 10.07.1987 DE 3722867
(43) Veröffentlichungstag der Anmeldung: 15.02.1989
(73) Patentinhaber: Henkel Kommanditgesellschaft auf Aktien, 40191 Düsseldorf (DE)
(72) Erfinder: Saalmann, Günther, D-5820 Gevelsberg (DE)
(74) Vertreter: Patentanwälte Meinke, Dabringhaus und Partner

(56) Entgegenhaltungen:
- DE-A- 2 434 081
- DE-A- 3 114 052
- US-A- 4 061 504

## Beschreibung

Die Erfindung betrifft eine Vorrichtung zur zentralen Versorgung mehrerer Reinigungsanlagen mit Reinigungsflüssigkeit mit einem Dosiergerät mit Reinigervorratsbehälter und mit einem Wasserzulauf sowie mit einem das Reiniger-Wasser-Gemisch aufnehmenden Vorlagebehälter.

Es ist bekannt, zur Versorgung einer oder mehrerer Reinigungsanlagen, wie Wasch- oder Spülmaschinen, mit Spülmittel zentrale Dosierstationen einzusetzen. Derartige Dosierstationen bestehen im wesentlichen aus einem Vorratsbehälter für das pulverförmige Reinigungsmittel, einem Wasserzulauf sowie einem Einspültrichter, in welchem das Spülmittel aus einem Wasser-Reinigungsmittel-Gemisch gebildet wird, und einem Vorlagebehälter für das Spülmittel. Das Reinigungsmittel bzw. der pulverförmige Reiniger wird in den entsprechenden Vorratsbehälter eingegeben, je nach gewünschtem Reinigerkonzentrat wird jeweils eine bestimmte Menge Reiniger in den Einspültrichter gegeben, in den gleichzeitig Wasser eingeleitet wird. Das so entstandene Reiniger-Wasser-Gemisch fließt in den Vorlagebehälter, von dem aus sie zu den entsprechenden Abnehmern (Spül- oder Waschmaschinen) gepumpt wird. Es hat sich aber herausgestellt, daß die im Wasser dispergierten Reinigerteilchen aufgrund ihrer Größe derart miteinander in Wechselwirkung stehen, daß eine Verklumpung der Teilchen stattfinden kann. Diese Verklumpung ist äußerst unerwünscht, da keine homogene Reinigungsflüssigkeit entsteht, so daß keine ausreichende Reinigungswirkung gewährleistet ist.

Grundsätzlich ist es bekannt, zur Homogenisierung von Fest-Flüssig-Gemischen Rührorgane zu benutzen (z.B. Lueger, "Lexikon der Technik", 4. Auflage, Band 16, Seiten 211 und 212). Allein durch eine Homogenisierung läßt sich aber die Verklumpung der im Wasser dispergierten Reinigerteilchen nicht vermeiden.

Der Erfindung liegt deshalb die Aufgabe zugrunde, eine zentrale Dosierstation zur Versorgung von Reinigungsanlagen mit einer Reinigungsmittel enthaltenden Suspension zu schaffen, bei welcher pulverförmiges Reinigungsmittel derart vorgehalten und aufbereitet wird, daß sich nicht auflösende Partikel in der Suspension frei verteilt im Schwebezustand gehalten werden und die Suspension jederzeit einzelnen Reinigungsanlagen zugeführt werden kann.

Mit einer Vorrichtung der eingangs bezeichneten Art wird diese Aufgabe erfindungsgemäß dadurch gelöst, daß der Vorlagebehälter mit einem Rührwerk mit Strömungsschikanen zur Erzeugung einer Reinigersuspension aus eingeleitetem Reiniger-Wasser-Gemisch versehen und eine vom Vorlagebehälter ausgehende und in diese zurückmündende Ringleitung mit kontinuierlicher Umpumpung der erzeugten Reinigersuspension vorgesehen ist.

Durch diese Ausbildung ist es möglich, eine Vielzahl von einzelnen Reinigungsmaschinen mit Reinigersuspension mit fein verteilten Reinigerpartikeln geringen Durchmessers zu versorgen. Dabei wird dieser Reinigersuspension aus dem zunächst in den Vorlagebehälter eingeleiteten Reiniger-Wasser-Gemisch durch die Erzeugung von Scherkräften im Vorlagebehälter mittels des Rührwerks und der Strömungsschikanen erzeugt und entsprechend aufrechterhalten. Durch den kontinuierlichen Pumpvorgang in der Ringleitung ist sichergestellt, daß sich die Reinigerpartikel in der Leitung nicht absetzen und verklumpen können, so daß je nach Bedarf jede einzelne Reingungsanlage mit Reinigersuspension versorgt werden kann. Wird keine Reinigersuspension abgenommen, so wird die Suspension in den Vorlagebehälter zurückgepumpt und dort entsprechend neu aufbereitet.

In vorteilhafter Ausgestaltung sieht die Erfindung vor, daß die Strömungsschikanen von mindestens einer feststehenden Quirlleiste gebildet sind. Mit dieser konstruktiv besonders einfachen Ausbildung der Strömungsschikanen wird in Verbindung mit dem Rührwerk ein turbulentes Strömungsprofil erzeugt, was zu noch größeren Scherbeanspruchungen der Reinigerteilchen führt. Dadurch nimmt die Teilchengröße entsprechend noch weiter ab, was die Gefahr von Verklumpungen noch verringert.

Die Erfindung ist nachstehend anhand der Zeichnung beispielsweise näher erläutert, diese zeigt in
- Fig. 1: in schematischer Darstellung eine erfindungsgemäße Dosiervorrichtung.

Ein Dosiergerät 1 mit einem Reinigervorratsbehälter 2, einem Wasserzulauf 3 und einem Einspültrichter 4 ist mit einem Vorlagebehälter 5 verbunden. Der Vorlagebehälter 5 weist ein Rührwerk 6 und eine Quirlleiste 7 auf. Über eine Ringleitung 8 und eine Kreiselpumpe 9 wird die Reinigerflüssigkeit zu den Verbrauchern 10 gepumpt. Die Ringleitung 8 mündet in den Vorlagebehälter 5 zurück.

Die Wirkungsweise ist dabei die folgende:
Der pulverförmige Reiniger wird in den Vorratsbehälter 2 des Dosiergerätes 1 gegeben. Je nach Dosierung gelangen der Reiniger und das Wasser, das aus dem Wasserzulauf 3 eintritt, in den Einspültrichter 4. In diesem Einspültrichter 4 wird der Reiniger aufgeschlämmt und fließt als Dispersion in den Vorlagebehälter 5.

Diese Reinigerdispersion wird im Vorlagebehälter 5 mit dem Rührwerk 6 umgerührt. Zusätzlich ist eine Quirlleiste 7 vorgesehen. Durch die Kombination aus Rührwerk 6 und Quirlleiste 7 stellt sich im Vorlagebehälter ein turbulentes Strömungsprofil ein. Durch die Scherwirkung auf die Dispergierteilchen wird eine Verbindung dieser Teilchen verhindert und die Teilchengröße vermindert. Dadurch wird eine Reinigersuspension hergestellt, so daß ein Verklumpen der Reinigerteilchen unmöglich wird.

Die Reinigersuspension wird mit Hilfe der Kreiselpumpe 9 durch die Ringleitung 8 über ein Rückschlagventil, das den Rückfluß der Reinigersuspension in den Vorlagebehälter 5 verhindert, zu den Verbrauchern 10 (Wasch- oder Spülmaschinen) gepumpt. Die an den Verbrauchern 10 nicht abgenommene Reinigersuspension wird über ein Magnetventil 2 in den Vorlagebehälter 5 zurückgepumpt. Durch diese ständige Förderung der Reinigersuspension in der Ringleitung 8 wird ein Absetzen der Reinigerteilchen verhindert. Weitere in der Zeichnung nicht dargestellte Merkmale der Dosierstation werden im folgenden beschrieben:
Der Füllstand im Vorlagebehälter 5 wird durch eine Niveaustandsregelung überwacht. Sinkt der Spiegel der Reinigersuspension unter eine bestimmte Höhe ab (Menge geringer als 10 1), so wird der Vorlagebehälter 5 über das Dosiergerät l neu gefüllt. Der Vorlagebehälter 5 ist so dimensioniert, daß auch bei minimalem Füllstand noch wenigstens 30 1 Reinigersuspension verbleiben.

Beträgt die Dosierleistung des Dosiergerätes 1 12,5 1 pro Minute, stehen nach einer Vordosierzeit von 10 Minuten ca. 12 bis 14 kg gelöstes Reinigerpulver zur Verfügung. Die Tanks der Verbraucher 10 sind über T-Stücke und Magnetventile sowie Dosierschläuche an die Ringleitung 8 angeschlossen. Die Dosierschläuche sind am Ende mit Drosselungen versehen, die eine Belüftung und Entleerung verhindern. Über die Magnetventile wird die Befüllung der Tanks mit Reinigersuspension gesteuert.

Die Dosierung von Reinigerpulver und Wasser (meist 1 : 10) im Dosiergerät 1 erfolgt über Steuerungseinrichtungen. Weitere Steuerungs- und Kontrolleinrichtungen sind für die Niveaustandsregelung, das Rührwerk 6, die Kreiselpumpe 9, die Magnetventile usw. vorgesehen.

Zur Reinigung der gesamten Anlage bei Außerbetriebnahme werden alle Anlagenteile mit Wasser durchspült.

Die Erfindung ist nicht auf das Ausführungsbeispiel beschränkt. Es sind weitere Abwandlungen denkbar, ohne den Grundgedanken der Erfindung zu verlassen. So ist es insbesondere möglich, im Vorlagebehälter auch mehrere Quirlleisten anzubringen, um das Strömungsprofil im Behälter noch weiter zu beeinflussen.

## Patentansprüche

1. Vorrichtung zur zentralen Versorgung mehrerer Reinigungsanlagen mit Reinigungsflüssigkeit mit einem Dosiergerät mit Reinigervorratsbehälter und mit einem Wasserzulauf sowie mit einem das Reiniger-Wasser-Gemisch aufnehmenden Vorlagebehälter,
dadurch gekennzeichnet,
daß der Vorlagebehälter (5) mit einem Rührwerk (6) mit Strömungsschikanen (7) zur Erzeugung einer Reinigersuspension aus eingeleitetem Reiniger-Wasser-Gemisch versehen und eine vom Vorlagebehälter (5) ausgehende und in diesen zurückmündende Ringleitung (8) mit kontinuierlicher Umpumpung der erzeugten Reinigersuspension vorgesehen ist.

2. Vorrichtung nach Anspruch 1,
dadurch gekennzeichnet,
daß die Strömungsschikanen von mindestens einer feststehenden Quirlleiste (7) gebildet sind.

## Claims

1. An apparatus for centrally supplying several washing machines with detergent liquid comprising a metering unit with a storage tank for the detergent and a water inlet and a feed tank for the detergent/water mixture, characterized in that the feed tank (5) is provided with an agitator (6) comprising flow baffles (7) for producing a detergent suspension from the detergent/water mixture introduced and a ring pipe (8) extending from and opening back into the feed tank (5) with continuous pump-circulation of the detergent suspension produced is provided.

2. An apparatus as claimed in claim 1, characterized in that the flow baffles are formed by at least one fixed twirl bar (7).

## Revendications

1. Dispositif pour l'alimentation centrale de plusieurs unités de nettoyage en liquide de nettoyage à l'aide d'un appareil doseur à réservoir de produit de nettoyage et avec une arrivée d'eau ainsi qu'avec un réservoir collecteur recevant le mélange eau-produit de nettoyage, caractérisé en ce que le réservoir collecteur (5) est muni d'un mécanisme d'agitation (6) à chicanes d'écoulement (7) pour la production d'une suspension de produit de nettoyage à partir du mélange produit de nettoyage-eau introduit et en ce qu'est disposé un conduit annulaire (8) sortant du réservoir collecteur (5) et retournant dans celui-ci, avec pompage continu de la suspension de produit de nettoyage produite.

2. Dispositif selon la revendication 1, caractérisé en ce que les chicanes d'écoulement sont constituées d'au moins une barre de mélange fixe (7).
